# EUROPÄISCHE PATENTANMELDUNG

(11) **EP 4 779 105 A1**
(43) Veröffentlichungstag der Anmeldung: **22.07.2026**
(21) Anmeldenummer: 26150571.3
(22) Anmeldetag: 07.01.2026
(51) Int. Cl.: E04G 21/04

(54) **DRUCKSYSTEM UND VERWENDUNG EINES DRUCKSYSTEMS**

(30) Priorität: 08.01.2025 DE 102025100368
(71) Anmelder: INSTATIQ GmbH, 70567 Stuttgart (DE)
(72) Erfinder: Kasten, Dr. Knut, 73760 Ostfildern (DE)
(74) Vertreter: Patentanwälte Ruff, Wilhelm, Beier, Dauster & Partner mbB

(57) **Zusammenfassung**

Die Erfindung betrifft ein Drucksystem (1) zur Bildung eines Strangs (S) von Baustoff (B) zum 3D-Druck eines Bauwerksteils (W), wobei das Drucksystem (1) aufweist: einen Druckkopf (2) und eine Feinpositionierungseinrichtung (33) und eine Grobbewegungseinrichtung (4), wobei der Druckkopf (2) zum Austrag von Baustoff (B) und zur Formung von Baustoff (B) zur Bildung des Strangs (S) ausgebildet ist, wobei die Feinpositionierungseinrichtung (33) zur Feinpositionierung des Druckkopfs (2) in Bezug auf die Grobbewegungseinrichtung (4) ausgebildet ist, wobei die Grobbewegungseinrichtung (4) zur Grobbewegung der Feinpositionierungseinrichtung (33) ausgebildet ist, wobei der Druckkopf (2) eine Austragsöffnung (5) für den Austrag des Strangs (S) in einer im Wesentlichen horizontalen Austragsrichtung (A) aufweist, wobei das Drucksystem (1) einen Andruck-Betriebsmodus (BA) aufweist, wobei in dem Andruck-Betriebsmodus (BA) die Austragsöffnung (5) in Austragsrichtung (A) relativ zu einer Außenkontur (6) der Feinpositionierungseinrichtung (33) derart angeordnet ist, dass ein Stranganfang (AS) des durch die Austragsöffnung (5) hindurch ausgetragenen Strangs (S) direkt an einem bereits vorhandenen den Druckkopf (2) überragenden Bauwerksabschnitt (WA) anlegbar ist.

## Beschreibung

### ANWENDUNGSGEBIET UND STAND DER TECHNIK

Die Erfindung betrifft ein Drucksystem zur Bildung eines Strangs von Baustoff zum 3D-Druck eines Bauwerksteils. Die Erfindung betrifft zudem eine Verwendung eines derartigen Drucksystems zur Bildung eines Strangs von Baustoff zum 3D-Druck eines Bauwerksteils.

### AUFGABE UND LÖSUNG

Es ist eine Aufgabe der vorliegenden Erfindung, ein Drucksystem zur Bildung eines Strangs von Baustoff zum 3D-Druck eines Bauwerksteils sowie eine Verwendung eines derartigen Drucksystems zur Bildung eines Strangs von Baustoff zum 3D-Druck eines Bauwerksteils zu schaffen, die, insbesondere jeweils, verbesserte Eigenschaften aufweisen.

Diese Aufgabe wird gelöst durch die Gegenstände der unabhängigen Patentansprüche. Bevorzugte Ausführungsformen sind Gegenstand der abhängigen Patentansprüche. Der Wortlaut sämtlicher Patentansprüche wird durch ausdrückliche Bezugnahme zum Inhalt der vorliegenden Beschreibung gemacht.

Ein erfindungsgemäßes Drucksystem ist zur Bildung eines Strangs von Baustoff zum 3D-Druck eines, insbesondere dreidimensionalen, Bauwerksteils ausgebildet. Das Drucksystem weist einen Druckkopf und eine Feinpositionierungseinrichtung und eine Grobbewegungseinrichtung auf. Der Druckkopf ist zum, insbesondere automatischen, Austrag von Baustoff aus dem Drucksystem heraus und zur, insbesondere automatischen, Formung von Baustoff zur Bildung des Strangs von Baustoff ausgebildet. Die Feinpositionierungseinrichtung ist zur, insbesondere automatischen, Feinpositionierung des Druckkopfs in Bezug auf die Grobbewegungseinrichtung, insbesondere während des Austrags und/oder der Formung von Baustoff, ausgebildet. Die Grobbewegungseinrichtung ist zur, insbesondere automatischen, Grobbewegung bzw. Grobpositionierung der Feinpositionierungseinrichtung mitsamt dem Druckkopf, insbesondere während des Austrags und/oder der Formung von Baustoff, ausgebildet. Der Druckkopf weist eine Austragsöffnung für den Austrag des geformten Strangs in einer im Wesentlichen horizontalen Austragsrichtung des Druckkopfs auf. Insbesondere ist der geformte Strang in Austragsrichtung im Wesentlichen horizontal durch die Austragsöffnung hindurch austragbar. Das Drucksystem hat einen Andruck-Betriebsmodus. Das Drucksystem kann beim 3D-Drucken zumindest oder nur zeitweise in dem Andruck-Betriebsmodus betrieben werden. Zumindest oder nur in dem Andruck-Betriebsmodus ist die Austragsöffnung in Austragsrichtung relativ zu einer Außenkontur der Feinpositionierungseinrichtung derart angeordnet, dass ein Stranganfang des durch die Austragsöffnung hindurch ausgetragenen Strangs direkt an einem bereits vorhandenen und den Druckkopf überragenden Bauwerksabschnitt anlegbar ist. Der Bauwerksabschnitt ist insbesondere kein Bestandteil des Drucksystems, sondern kann ein Teil des Bauwerks sein, für welches mittels des Drucksystems in dem Andruck-Betriebsmodus ein weiteres Bauwerksteil direkt an den bereits bestehenden Bauwerksabschnitt andruckbar ist.

Auf diese Weise kann das Andrucken des Bauwerksteils an den bereits bestehenden Bauwerksabschnitt kollisionsfrei ermöglicht sein, insbesondere selbst wenn der bereits vorhandene Bauwerksabschnitt den Druckkopf entlang einer Schwerkraftrichtung überragt. Bei dem bereits, also vor dem Andrucken, vorhandenen Bauwerksabschnitt kann es sich beispielsweise um eine, insbesondere vertikale, Bauwerkswand handeln, an welche seitlich in dem Andruck-Betriebsmodus mittels des Drucksystems ein weiteres Bauwerksteil, insbesondere unter Ausbildung eines Stoßes, direkt anformbar bzw. andruckbar ist. Insbesondere ermöglicht der Andruck-Betriebsmodus ein Ablegen des Strangs an einer schwer zugänglichen, insbesondere einen rechten oder spitzen Innenwinkel aufweisenden, Stelle.

In Ausgestaltung der Erfindung ist die Feinpositionierungseinrichtung ein Deltaroboter oder weist einen Deltaroboter auf.

Zweckmäßig kann der Deltaroboter mindestens drei Roboterarmeinrichtungen aufweisen. Entlang einer Umfangsrichtung um eine Mittelachse des Deltaroboters herum können mindestens zwei zueinander nächstgelegene der Roboterarmeinrichtungen mit einem stumpfen Bogenwinkel zueinander versetzt, insbesondere angeordnet, sein.

Zweckmäßig kann der Deltaroboter eine, insbesondere schnelle, Kompensation bzw. einen, insbesondere schnellen, Ausgleich einer Positionierungs- bzw. Zielungenauigkeit der Grobbewegungseinrichtung ermöglichen. Somit kann eine positions- bzw. zielgenaue bzw. präzise und/oder schnelle Bildung des Strangs von Baustoff zum 3D-Druck des Bauwerksteils ermöglicht werden. Zusätzlich oder alternativ kann der stumpfe Bogenwinkel eine besonders gute Zugänglichkeit der Mittelachse ermöglichen.

Zweckmäßig kann der, insbesondere ausgetragene und/oder geformte, Strang kontinuierlich sein und/oder sich in, insbesondere gewisser, Länge erstrecken.

Der Baustoff kann Beton, insbesondere Frischbeton, und/oder thixotrop und/oder stichfest bzw. formstabil, insbesondere während des Austrags, sein.

Der 3D-Druck kann als additive Fertigung bezeichnet werden. Zusätzlich oder alternativ kann der Strang, insbesondere schichtweise, auf einem bzw. einen bereits gebildeten Strang abgelegt bzw. aufgetragen werden. Alternativ oder zusätzlich kann auf dem bzw. den Strang, insbesondere schichtweise, ein weiterer Strang abgelegt bzw. aufgetragen werden.

Das Bauwerksteil kann ein Gebäudebauwerksteil und/oder eine Wand und/oder eine Decke sein. Zusätzlich oder alternativ kann der Strang, insbesondere eine Breite des Strangs, die, insbesondere gesamte, Wand- und/oder Deckendicke aufweisen.

Zweckmäßig kann das Drucksystem ein Extrudersystem zur Extrusion des Strangs von Baustoff zum 3D-Druck des Bauwerksteils sein. Zusätzlich oder alternativ kann der Druckkopf ein Extruderkopf zur Extrusion von Baustoff aus dem Drucksystem heraus sein. Weiter zusätzlich oder alternativ kann der Druckkopf eine Extruderdüse aufweisen. Die Extruderdüse kann die Austragsöffnung aufweisen bzw. definieren.

Zweckmäßig kann die Austragsöffnung eine, insbesondere maximale, Öffnungsbreite von minimal 100 mm, insbesondere minimal 200 mm, und/oder maximal 800 mm, insbesondere maximal 600 mm, insbesondere 400 mm, aufweisen bzw. haben, insbesondere in einer zu der Austragsrichtung orthogonalen ersten Radialrichtung. Weiter zusätzlich oder alternativ kann die Austragsöffnung eine, insbesondere maximale, Öffnungshöhe von minimal 15 mm, insbesondere minimal 25 mm und/oder maximal 400 mm, insbesondere maximal 200 mm, insbesondere maximal 100 mm, insbesondere 50 mm, aufweisen bzw. haben, insbesondere in einer zu der Austragsrichtung orthogonalen zweiten Radialrichtung. Weiter zusätzlich oder alternativ kann die Austragsöffnung eine Viereckform, insbesondere eine Trapezform, insbesondere eine Parallelogrammform, insbesondere eine Rechteckform, aufweisen bzw. haben. Weiter zusätzlich oder alternativ kann ein Strangquerschnitt, insbesondere eine Form und/oder eine Größe des Strangquerschnitts, einem Öffnungsquerschnitt, insbesondere in einer Form und/oder einer Größe des Öffnungsquerschnitts, der Austragsöffnung entsprechen, insbesondere gleichen. Weiter zusätzlich oder alternativ können/kann der Öffnungsquerschnitt der Austragsöffnung und/oder der Strangquerschnitt des Strangs nicht-parallel, insbesondere orthogonal, zu der Austragsrichtung sein. Weiter zusätzlich oder alternativ kann das Drucksystem zum Ablegen des ausgetragenen Strangs derart ausgebildet sein, dass der, insbesondere abgelegte, Strang seinen Strangquerschnitt im Wesentlichen beibehält. Mit anderen Worten: Das Drucksystem ist insbesondere nicht derart ausgebildet, dass der Baustoff auf eine bereits bestehende Baustoffschicht bzw. -lage gedrückt und damit verformt wird.

Zweckmäßig kann der Begriff "Manipulator" synonym für den Begriff "Roboter" verwendet werden.

Insbesondere handelt es sich bei dem Deltaroboter um eine Spezialform eines Parallelroboters. Dabei kann der Begriff "Parallelroboter" synonym für den Begriff "paralleler Roboter" verwendet werden.

Der Deltaroboter kann zur, insbesondere translatorischen, Feinpositionierung bzw. Feinbewegung und/oder, insbesondere rotatorischen, Feinausrichtung bzw. Feinbewegung des Druckkopfs in Bezug auf die Grobbewegungseinrichtung, insbesondere in einer, insbesondere horizontalen, Positionierrichtung, ausgebildet sein. Zusätzlich oder alternativ können die Roboterarmeinrichtungen des Deltaroboters Gelenkarmeinrichtungen aufweisen, insbesondere sein. Weiter zusätzlich oder alternativ können die Roboterarmeinrichtungen, insbesondere mittels Kreuzgelenke, mit einer Basis und/oder einer Plattform des Deltaroboters verknüpft sein. Weiter zusätzlich oder alternativ kann die Basis des Deltaroboters, insbesondere in bzw. entlang einer vertikalen Richtung und/oder der Mittelachse, oberhalb der sich bewegenden Teile des Deltaroboters und/oder der Plattform des Deltaroboters montiert sein. Weiter zusätzlich oder alternativ kann der Begriff "Zentralachse" synonym für den Begriff "Mittelachse" verwendet werden. Weiter zusätzlich oder alternativ kann das Drucksystem zur, insbesondere automatischen, rotatorischen Bewegung des Parallelroboters und des Druckkopfs, insbesondere mit seiner Austragsöffnung, insbesondere um die Mittelachse herum, insbesondere während des Austrags und/oder der Formung von Baustoff, ausgebildet sein. Weiter zusätzlich oder alternativ kann der stumpfe Bogenwinkel zwischen einem Vektor von der Mittelachse zu einer der Roboterarmeinrichtungen und einem anderen bzw. nächsten Vektor von der Mittelachse zu einer anderen bzw. nächsten der Roboterarmeinrichtungen sein. Weiter zusätzlich oder alternativ kann der stumpfe Bogenwinkel minimal 105° sein. Weiter zusätzlich oder alternativ können entlang der Umfangsrichtung um die Mittelachse herum alle, insbesondere jeweils, zueinander nächstgelegenen der Robotereinrichtungen mit einem, insbesondere etwa, insbesondere genau, gleichen bzw. gleichwertigen, stumpfen Bogenwinkel zueinander versetzt sein.

Zweckmäßig kann "etwa gleich" und/oder "im Wesentlichen" eine Winkelabweichung von maximal 5°, insbesondere maximal 2,5°, einbeziehen.

Der Deltaroboter kann, insbesondere an seinem, insbesondere unteren, Ende, den Druckkopf, insbesondere unmittelbar, tragen. Zusätzlich oder alternativ kann der Druckkopf sich, insbesondere mit seiner Austragsöffnung, über den Deltaroboter nach unten, insbesondere entlang der vertikalen Richtung bzw. der Mittelachse, hinaus ausdehnen. Weiter zusätzlich oder alternativ kann die Grobbewegungseinrichtung, insbesondere an ihrem Ende, den Deltaroboter, insbesondere tragend den Druckkopf, insbesondere unmittelbar, tragen.

Der Begriff "Grobpositionierungseinrichtung" kann synonym für den Begriff "Grobbewegungseinrichtung" verwendet werden. Zusätzlich oder alternativ kann die Grobbewegungseinrichtung zur translatorischen und/oder rotatorischen Grobbewegung des Deltaroboters mitsamt dem Druckkopf, insbesondere in einer, insbesondere horizontalen, Bewegungsrichtung ausgebildet sein. Insbesondere kann der Druckkopf zum Austrag, insbesondere des Strangs, von Baustoff aus dem Drucksystem, insbesondere aus der Austragsöffnung, heraus in der zu der Bewegungsrichtung nicht-orthogonalen, insbesondere umgekehrten, insbesondere entgegengesetzten, Austragsrichtung, insbesondere während der Grobbewegung, ausgebildet sein. Zusätzlich oder alternativ kann das Drucksystem, insbesondere der Druckkopf, zum Austrag, insbesondere des Strangs, insbesondere von Baustoff, aus dem Drucksystem, insbesondere aus der Austragsöffnung, heraus mit einer, insbesondere variabel, insbesondere kontinuierlich, einstellbaren bzw. verstellbaren, Austragsgeschwindigkeit ausgebildet sein. Die Grobbewegungseinrichtung kann zur Grobbewegung des Deltaroboters mitsamt dem Druckkopf mit einer der Austragsgeschwindigkeit etwa gleichenden Bewegungsgeschwindigkeit, insbesondere während des Austrags, ausgebildet sein. Dies kann, insbesondere die etwa gleiche Geschwindigkeit kann, ermöglichen, dass der ausgetragene und/oder abgelegte Strang seinen, insbesondere dem Öffnungsquerschnitt entsprechenden, insbesondere gleichenden, Strangquerschnitt beibehalten kann. Insbesondere kann "umgekehrt" minimal 135°, insbesondere minimal 150°, insbesondere 165° bedeuten. Zusätzlich oder alternativ kann "entgegengesetzt" 180° bedeuten.

Das Drucksystem kann eine Kontrolleinrichtung, insbesondere eine Steuerungs- und/oder Regelungseinrichtung, aufweisen. Die Kontrolleinrichtung kann zur, insbesondere automatischen, Kontrolle, insbesondere Steuerung und/oder Regelung, des Druckkopfs und/oder der Feinpositionierungseinrichtung und/oder der Grobbewegungseinrichtung, insbesondere in Abhängigkeit von Daten, insbesondere einem Bau- bzw. Konstruktionsplan, insbesondere in einem Speicher der Kontrolleinrichtung, des zu druckenden Bauwerksteils, ausgebildet sein. Insbesondere kann die Kontrolleinrichtung einen Computer aufweisen und/oder sein. Dies kann ermöglichen, dass ein Arbeiter das Drucksystem nicht zu kontrollieren braucht und/oder Fehler beim Bau zu reduzieren oder sogar zu vermeiden.

**In** Ausgestaltung der Erfindung ist in dem Andruck-Betriebsmodus die Austragsöffnung in Austragsrichtung seitlich des Deltaroboters angeordnet. Ein an der Austragsöffnung endender Abschnitt des Druckkopfs kann somit seitlich, insbesondere horizontal, über den Deltaroboter hinausragen. Alternativ oder zusätzlich ist die Austragsöffnung in dem Andruck-Betriebsmodus - in Schwerkraftrichtung betrachtet - relativ zu dem Deltaroboter außermittig, insbesondere ohne Überlappung durch den Deltaroboter, angeordnet. Auf diese Weise lässt sich eine Kollision des Deltaroboters beim Andrucken an eine im Wesentlichen ebene vertikale Außenfläche des bereits vorhandenen Bauwerksabschnitts besonders zuverlässig gewährleisten.

**In** weiterer Ausgestaltung der Erfindung weist der Deltaroboter wenigstens drei Antriebsachsen auf, die parallel zu einer Basisebene des Deltaroboters verlaufen. Die Basisebene kann durch die Basis des Deltaroboters definiert sein. Der Deltaroboter kann genau drei Antriebsachsen oder mehr als drei Antriebsachsen aufweisen. Die Antriebsachsen können insbesondere zum Verstellen der Roboterarmeinrichtungen des Deltaroboters vorgesehen sein. Zumindest oder nur in dem Andruck-Betriebsmodus ist die Basisebene des Deltaroboters gegenüber der Austragsrichtung und/oder gegenüber der Schwerkraftrichtung geneigt. Insbesondere ist die Basisebene in dem Andruck-Betriebsmodus gegenüber der Austragsrichtung und/oder gegenüber der Schwerkraftrichtung um 45° geneigt. Insbesondere kann die Basisebene durch Aktivieren des Andruck-Betriebsmodus gegenüber der Austragsrichtung und/oder gegenüber der Schwerkraftrichtung geneigt werden.

**In** weiterer Ausgestaltung der Erfindung ist ein Neigungswinkel der Basisebene relativ zu der Austragsrichtung und/oder der Schwerkraftrichtung anpassbar. Wenn sich das Drucksystem nicht in dem Andruck-Betriebsmodus befindet, kann die Basisebene im Wesentlichen horizontal ausgerichtet sein bzw. gehalten werden.

**In** weiterer Ausgestaltung der Erfindung ist die, insbesondere als Deltaroboter ausgebildete, Feinpositionierungseinrichtung relativ zu der Grobbewegungseinrichtung drehverstellbar, insbesondere um die Mittelachse. Auf diese Weise kann der ausgetragene Strang mit einem gebogenen und/oder abgewinkelten Verlauf abgelegt werden.

**In** weiterer Ausgestaltung der Erfindung ist der Druckkopf relativ zu der, insbesondere als Deltaroboter ausgebildeten, Feinpositionierungseinrichtung drehverstellbar. Auf diese Weise kann alternativ oder zusätzlich die Erzeugung eines gebogenen und/oder abgewinkelten Verlaufs des abgelegten Strangs begünstigt werden.

Zweckmäßig ist die, insbesondere als Deltaroboter ausgebildete, Feinpositionierungseinrichtung relativ zu der Grobbewegungseinrichtung drehverstellbar und der Druckkopf relativ zu der Feinpositionierungseinrichtung drehverstellbar. Beispielsweise kann die Feinpositionierungseinrichtung relativ zu der Grobbewegungseinrichtung und der Druckkopf relativ zu der Feinpositionierungseinrichtung gegenläufig und/oder gleichläufig drehverstellbar sein.

**In** weiterer Ausgestaltung der Erfindung weist das Drucksystem einen Normaldruck-Betriebsmodus auf, der von dem Andruck-Betriebsmodus verschieden ist. Insbesondere kann das Drucksystem in dem Normaldruck-Betriebsmodus betrieben werden, indem der Andruck-Betriebsmodus deaktiviert wird. Umgekehrt kann das Drucksystem in dem Andruck-Betriebsmodus betrieben werden, wenn der Normaldruck-Betriebsmodus deaktiviert wird. Das Drucksystem kann also wahlweise entweder in dem Normaldruck-Betriebsmodus oder in dem Andruck-Betriebsmodus betrieben werden.

Zweckmäßig ist in dem Normaldruck-Betriebsmodus die Austragsöffnung - in Schwerkraftrichtung betrachtet - relativ zu dem Deltaroboter im Wesentlichen mittig angeordnet. Alternativ oder zusätzlich ist in dem Normaldruck-Betriebsmodus die Basisebene des Deltaroboters im Wesentlichen horizontal ausgerichtet. Dies kann Stabilitätsvorteile für den Normaldruck-Betriebsmodus ermöglichen.

Zweckmäßig kann der Normaldruck-Betriebsmodus automatisch aktiviert werden, wenn, insbesondere anhand von 3D-Daten und/oder Sensordaten, erkannt wird, dass dies ohne Kollision der, insbesondere als Deltaroboter ausgebildeten, Feinpositionierungseinrichtung mit einem bereits bestehenden Bauwerksabschnitt möglich ist.

**In** weiterer Ausgestaltung der Erfindung weist die Grobbewegungseinrichtung einen Seriellroboter mit mehreren seriellen Roboterarmgliedern auf. Zweckmäßig kann der Begriff "Seriellroboter" synonym zu dem Begriff "serieller Roboter" verwendet werden. Die, insbesondere als Deltaroboter ausgebildete, Feinpositionierungseinrichtung ist an einem endseitigen, insbesondere d. h. letzten und/oder äußersten, der Roboterarmglieder angebracht. Das endseitige Roboterarmglied kann insbesondere im Raum frei verstellbar sein. Insbesondere ist das endseitige Roboterarmglied an einem von einer im Raum unbeweglich positionierbaren Systembasis des Drucksystems abgewandt, insbesondere zuäußerst, angeordnet. Insbesondere ist die, insbesondere als Deltaroboter ausgebildete, Feinpositionierungseinrichtung an einem von der Systembasis abgewandten, insbesondere im Raum frei beweglichen, Ende des endseitigen Roboterarmglieds angebracht. In dem Andruck-Betriebsmodus, insbesondere und in dem Normaldruck-Betriebsmodus des Drucksystems, ist das endseitige Roboterarmglied parallel zu der Austragsrichtung und/oder im Wesentlichen horizontal ausgerichtet, insbesondere bezüglich seiner Längserstreckung. Mit anderen Worten: In dem Andruck-Betriebsmodus, insbesondere und in dem Normaldruck-Betriebsmodus des Drucksystems, kann das endseitige Roboterarmglied parallel zu der Austragsrichtung und/oder im Wesentlichen horizontal längserstreckt sein.

In weiterer Ausgestaltung der Erfindung sind die seriellen Roboterarmglieder des Seriellroboters parallel zu einer Vertikalebene der Grobbewegungseinrichtung verstellbar. Dabei ist von den Roboterarmgliedern ausschließlich das endseitige Roboterarmglied, insbesondere zusätzlich, parallel zu einer gegenüber der Vertikalebene winklig orientierten weiteren, insbesondere horizontalen, Ebene verstellbar. Das endseitige Roboterarmglied kann insofern aus der Vertikalebene seitlich herausschwenkbar sein.

In weiterer Ausgestaltung der Erfindung weist das Drucksystem ein Fahrgestell, insbesondere eine Autobaustoffpumpe aufweisend das Fahrgestell, auf. Das Fahrgestell trägt den Druckkopf und die, insbesondere als Deltaroboter ausgebildete, Feinpositionierungseinrichtung und die Grobbewegungseinrichtung. Das Fahrgestell kann die Systembasis des Drucksystems ausbilden.

Erfindungsgemäß wird das Drucksystem zur Bildung eines Strangs von Baustoff zum 3D-Druck eines Bauwerksteils verwendet. Das Drucksystem kann also verwendet werden, um den Strang von Baustoff zum 3D-Druck eines Bauwerksteils zu bilden.

Zweckmäßig kann die Feinpositionierungseinrichtung, insbesondere anstelle des Deltaroboters, als Duopod-Roboter mit zwei Schwenkantrieben oder als Hexapod-Roboter oder als serielle Kinematik-Einrichtung mit zwei Parallelachsen und zwei Schwenkantrieben ausgebildet sein.

Zweckmäßig kann die, insbesondere als Deltaroboter ausgebildete Feinpositionierungseinrichtung elektrische und/oder hydraulische und/oder pneumatische und/oder Pneumatik-freie Antriebseinrichtungen für die Antriebsachsen aufweisen. Insbesondere kann der Begriff "Aktuator" synonym für den Begriff "Antriebseinrichtung" verwendet werden.

Zweckmäßig kann die Grobbewegungseinrichtung ein verstellbarer Verteilermast sein.

Zweckmäßig kann das endseitige Roboterarmglied eine Mastspitze des Verteilermasts aufweisen, insbesondere wobei die, insbesondere als Deltaroboter ausgebildete, Feinpositionierungseinrichtung an der Mastspitze des Verteilermasts angebracht ist.

Zweckmäßig kann eine Förderleitung, die von Baustoff durchfließbar ist, entlang der Grobbewegungseinrichtung, insbesondere von der Systembasis zu der, insbesondere als Deltaroboter ausgebildeten, Feinpositionierungseinrichtung, geführt sein. Die Förderleitung kann sich an einen, insbesondere flexiblen, Förderschlauch zum Durchfließen von Baustoff anschließen, wobei der Förderschlauch durch einen Bereich der, insbesondere als Deltaroboter ausgebildeten, Feinpositionierungseinrichtung hindurch die Förderleitung mit dem Druckkopf baustoffleitend verbindet.

Zweckmäßig kann der Seriellroboter einen Fuß aufweisen, der dem endseitigen Roboterarmglied entlang einer Längserstreckung des Seriellroboters gegenüberliegend an der Systembasis des Drucksystems gelagert ist.

Zweckmäßig kann der Seriellroboter eine Knickarmkonstruktion aufweisen oder sein, insbesondere abgesehen von dem endseitigen Roboterarmglied.

### KURZBESCHREIBUNG DER ZEICHNUNGEN

Weitere Vorteile und Merkmale der Erfindung ergeben sich aus den Ansprüchen sowie aus der nachfolgenden Beschreibung bevorzugter Ausführungsbeispiele der Erfindung, welche anhand der Zeichnungen dargestellt sind. Dabei beziehen sich gleiche Bezugszeichen auf gleiche oder ähnliche oder funktional gleiche Bauteile.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, ohne den Rahmen der vorliegenden Erfindung zu verlassen.
- Fig. 1: zeigt in schematischer Perspektivdarstellung eine Ausführungsform eines erfindungsgemäßen Drucksystems,
- Fig. 2: in schematischer Perspektivdarstellung das Drucksystem 1 mit einer anderen Konfiguration einer Grobbewegungseinrichtung des Drucksystems,
- Fig. 3: in schematischer Seitenansicht ein Detail einer weiteren Ausführungsform des erfindungsgemäßen Drucksystems,
- Fig. 4: in schematischer Seitenansicht ein Detail einer weiteren Ausführungsform des erfindungsgemäßen Drucksystems,
- Fig. 5: in schematischer Draufsicht ein Detail einer weiteren Ausführungsform des erfindungsgemäßen Drucksystems,
- Fig. 6: in schematischer Draufsicht ein Detail des Drucksystems nach Fig. 5, wobei ein als Feinpositionierungseinrichtung eingesetzter Deltaroboter des Drucksystems um eine vertikale Achse verschwenkt wurde,
- Fig. 7: in schematischer Draufsicht ein Detail des Drucksystems nach den Fig. 5 und 6, wobei der Deltaroboter noch weiter um die vertikale Achse geschwenkt wurde,
- Fig. 8: in schematischer Draufsicht eine weitere Ausführungsform des erfindungsgemäßen Drucksystems,
- Fig. 9: in schematischer Seitenansicht ein Detail einer weiteren Ausführungsform des erfindungsgemäßen Drucksystems,
- Fig. 10: in schematischer Seitenansicht eine weitere Ausführungsform des erfindungsgemäßen Drucksystems in einem Normaldruck-Betriebsmodus,
- Fig. 11: in schematischer Seitenansicht ein Detail des Drucksystems nach Fig. 10 in einem Andruck-Betriebsmodus.

### DETAILLIERTE BESCHREIBUNG DER AUSFÜHRUNGSBEISPIELE

Ein Drucksystem 1 ist zur Bildung eines Strangs S von Baustoff B zum 3D-Druck eines Bauwerksteils W vorgesehen. Der Strang S von Baustoff B kann mittels des Drucksystems 1 abgelegt werden, um das Bauwerksteil W durch 3D-Druck herzustellen. Insbesondere können mehrere Stränge S mittels des Drucksystems 1 übereinandergelegt bzw. übereinandergeschichtet werden, um das Bauwerksteil W mittels 3D-Druck herzustellen.

Das Drucksystem 1 weist einen Druckkopf 2 auf. Der Druckkopf 2 ist dazu ausgebildet, Baustoff B aus dem Drucksystem 1 heraus auszutragen. Zudem ist der Druckkopf 2 dazu ausgebildet, Baustoff B zur Bildung des Strangs S von Baustoff B zu formen. Beispielsweise kann der Druckkopf 2 zur Querschnittsformung des Strangs S ausgebildet sein. Der Druckkopf 2 hat eine Austragsöffnung 5, durch welche hindurch der geformte Strang S in einer im Wesentlichen horizontalen Austragsrichtung A des Druckkopfs 2 austragbar ist, insbesondere und beim 3D-Drucken ausgetragen wird.

Der Druckkopf 2 kann eine an der Austragsöffnung 5 endende und von Baustoff B durchfließbare Umlenkeinrichtung aufweisen, welcher Baustoff B im Wesentlichen vertikal zuführbar ist und welche den zugeführten Baustoff B derart umlenkt, dass der umgelenkte Baustoff B daraufhin den Druckkopf 2 an der Austragsöffnung 5 in der im Wesentlichen horizontalen Austragsrichtung A verlässt.

Beispielsweise ist der Druckkopf 2 dazu ausgebildet, den Strang S durch die Austragsöffnung 5 hindurch auszutragen und den ausgetragenen Strang S derart abzulegen, dass der Strang S bzw. der Baustoff B des Strangs S nach dem Austragen und/oder nach dem Ablegen keine Deformation durch den Druckkopf 2 mehr erfährt.

Das Drucksystem 1 weist eine Feinpositionierungseinrichtung 33 auf. Die Feinpositionierungseinrichtung 33 ist vorliegend ein Deltaroboter 3. Zudem hat das Drucksystem 1 eine Grobbewegungseinrichtung 4. Der vorliegend die Feinpositionierungseinrichtung 33 ausbildende Deltaroboter 3 ist zur Feinpositionierung des Druckkopfs 2 in Bezug auf die Grobbewegungseinrichtung 4 ausgebildet. Die Grobbewegungseinrichtung 4 ist zur Grobbewegung des Deltaroboters 3, insbesondere mitsamt dem Druckkopf 2, ausgebildet.

Das Drucksystem 1 weist einen Andruck-Betriebsmodus BA auf. Insbesondere ist das Drucksystem 1 in dem Andruck-Betriebsmodus BA betreibbar. In dem Andruck-Betriebsmodus BA ist die Austragsöffnung 5 in der Austragsrichtung A relativ zu einer Außenkontur 6 des Deltaroboters 3 derart angeordnet, dass ein Stranganfang AS des durch die Austragsöffnung 5 hindurch ausgetragenen Strangs S direkt an einem bereits vorhandenen und den Druckkopf 2, vorliegend in Schwerkraftrichtung G, überragenden Bauwerksabschnitt WA anlegbar ist.

**In** dem Andruck-Betriebsmodus BA kann die Austragsöffnung 5 ausreichend nahe, insbesondere direkt, an dem Bauwerksabschnitt WA angeordnet werden, so dass bei einem Beginn des Austrags von Baustoff B der sich ergebende Stranganfang AS den Bauwerksabschnitt WA berührt. Sobald der Stranganfang AS den Bauwerksabschnitt WA berührt, kann simultan mit dem Austrag von Baustoff B der Druckkopf 2 entgegen der Austragsrichtung A verstellt werden, um den ausgetragenen Strang S von dem Bauwerksabschnitt WA weg verlaufend abzulegen.

Die Austragsöffnung 5 kann zumindest oder ausschließlich in dem Andruck-Betriebsmodus BA in Austragsrichtung A relativ zu der Außenkontur 6 des Deltaroboters 3 derart angeordnet sein, dass der Stranganfang AS des durch die Austragsöffnung 5 hindurch ausgetragenen Strangs S direkt an dem bereits vorhandenen und den Druckkopf 2 überragenden Bauwerksabschnitt WA angelegt werden kann.

Das Drucksystem 1 ist beispielsweise derart ausgebildet, dass ein Andrucken des Stranganfangs AS an den bereits vorhandenen Bauwerksabschnitt WA ohne Kollision des Bauwerksabschnitts WA mit dem Drucksystem 1, insbesondere abgesehen von einem die Austragsöffnung 5 begrenzenden Öffnungsrand des Druckkopfs 2, möglich ist, wenn der bereits vorhandene Bauwerksabschnitt WA den Druckkopf 2 entlang der Schwerkraftrichtung G überragt.

Beispielsweise ist die Austragsöffnung 5 in Austragsrichtung A seitlich des Deltaroboters 3 angeordnet, wenn sich das Drucksystem 1 in dem Andruck-Betriebsmodus BA befindet. Alternativ oder zusätzlich kann die Austragsöffnung 5 - in einer Draufsicht in Schwerkraftrichtung G - in dem Andruck-Betriebsmodus BA relativ zu dem Deltaroboter 3 außermittig angeordnet sein, insbesondere derart, dass der Deltaroboter 3 die Austragsöffnung 5 nicht überlappt.

Beispielsweise weist der Deltaroboter 3 wenigstens, insbesondere genau, drei Antriebsachsen D1, D2, D3 auf. Die Antriebsachsen D1, D2, D3 verlaufen parallel zu einer Basisebene BE des Deltaroboters 3. Zumindest oder nur in dem Andruck-Betriebsmodus BA kann die Basisebene BE des Deltaroboters 3 relativ zu der Austragsrichtung A sowie - alternativ oder zusätzlich - relativ zu der Schwerkraftrichtung G geneigt sein. Beispielsweise ist die Basisebene BE zumindest oder nur in dem Andruck-Betriebsmodus BA um 45° relativ zu der Austragsrichtung A sowie - alternativ oder zusätzlich - relativ zu der Schwerkraftrichtung G um 45° geneigt. Wenn es darum geht, einen besonders guten Kompromiss zwischen der Steifigkeit bzw. Festigkeit des Drucksystems 1 und der Erreichbarkeit schwer zugänglicher Stellen für das Andrucken zu schaffen, kann ein Neigungswinkel von 45° unter Umständen Vorteile haben. Es versteht sich, dass unter Umständen auch andere Neigungswinkel zweckmäßig sein können.

Beispielsweise ist der Neigungswinkel der Basisebene BE relativ zu der Austragsrichtung A sowie - alternativ oder zusätzlich - relativ zu der Schwerkraftrichtung G, insbesondere variabel und/oder gesteuert, anpassbar.

Beispielsweise weist das Drucksystem 2 einen Normaldruck-Betriebsmodus BN auf, der sich von dem Andruck-Betriebsmodus BA unterscheidet. Beispielsweise ist in dem Normaldruck-Betriebsmodus BN die Austragsöffnung 5 - in einer Draufsicht in Schwerkraftrichtung G - relativ zu dem Deltaroboter 3 im Wesentlichen mittig angeordnet. Alternativ oder zusätzlich kann in dem Normaldruck-Betriebsmodus BN die Basisebene BE des Deltaroboters 3 im Wesentlichen horizontal ausgerichtet sein, siehe insbesondere die Darstellung der Fig. 10.

Beispielsweise ist der Deltaroboter 3 relativ zu der Grobbewegungseinrichtung 4, insbesondere gesteuert, drehverstellbar. Alternativ oder zusätzlich kann der Druckkopf 2 relativ zu dem Deltaroboter 3, insbesondere gesteuert, drehverstellbar sein. Dies kann beispielsweise anhand der Darstellungen der Fig. 5 bis 8 nachvollzogen werden.

Die Grobbewegungseinrichtung 4 weist beispielsweise einen Seriellroboter 7 auf. Insbesondere ist die Grobbewegungseinrichtung 4 ein Seriellroboter 7. Der Seriellroboter 7 hat mehrere serielle Roboterarmglieder 8, 9. Dabei ist der Deltaroboter 3 an einem endseitigen der Roboterarmglieder 9 angebracht.

Das endseitige Roboterarmglied 9 ist in dem Andruck-Betriebsmodus BA parallel zu der Austragsrichtung A sowie - alternativ oder zusätzlich - im Wesentlichen horizontal ausgerichtet. Insbesondere kann die Ausrichtung des endseitigen Roboterarmglieds 9 durch eine Längserstreckung des endseitigen Roboterarmglieds 9 definiert sein und/oder der Längserstreckung des endseitigen Roboterarmglieds 9 entsprechen.

Beispielsweise ist das endseitige Roboterarmglied 9 auch in dem Normaldruck-Betriebsmodus NB parallel zu der Austragsrichtung A und/oder im Wesentlichen horizontal ausgerichtet.

In einem von dem Andruck-Betriebsmodus BA und dem Normaldruck-Betriebsmodus NB verschieden denkbaren Transport-Modus des Drucksystems 1 kann das endseitige Roboterarmglied 9 anders als in dem Andruck-Betriebsmodus BA und/oder als in dem Normaldruck-Betriebsmodus NB ausgerichtet sein.

Die seriellen Roboterarmglieder 8, 9 sind beispielsweise parallel zu einer Vertikalebene VE der Grobbewegungseinrichtung 4 verstellbar. Die Vertikalebene VE kann einer Mastebene entsprechen, wenn die Grobbewegungseinrichtung 4 - wie vorliegend - als verstellbarer Verteilermast ausgebildet ist. Vorliegend kann dabei von den Roboterarmgliedern 8, 9 ausschließlich das endseitige Roboterarmglied 9, insbesondere relativ zu den übrigen Roboterarmgliedern 8 zusätzlich, parallel zu einer gegenüber der Vertikalebene VE winklig orientierten weiteren Ebene, insbesondere gesteuert, verstellbar sein. Insbesondere ist besagte weitere Ebene horizontal erstreckt. Das endseitige Roboterarmglied 9 kann also relativ zu den übrigen Roboterarmgliedern 8 sowohl um eine horizontale Rotationsachse als auch um eine vertikale Rotationsachse, insbesondere gesteuert, schwenkverstellbar sein.

Das Drucksystem 1 hat beispielsweise ein Fahrgestell 10. Beispielsweise kann das Fahrgestell 10 von einer Autobaustoffpumpe 11, insbesondere von einer Autobetonpumpe 11, aufgewiesen sein. Die Autobaustoffpumpe 11 kann Bestandteil des Drucksystems 1 sein oder das Drucksystem 1 aufweisen.

Beispielsweise trägt das Fahrgestell 10 den Druckkopf 2 und den Deltaroboter 3 und die Grobbewegungseinrichtung 4. Beispielsweise ist der Druckkopf 2 mittels des Deltaroboters 3 von der Grobbewegungseinrichtung 4 getragen, während der Druckkopf 2 zusammen mit dem Deltaroboter 3 durch die Grobbewegungseinrichtung 4 getragen ist. Vom Fahrgestell 10 ausgehend können also die Grobbewegungseinrichtung 4 und der Deltaroboter 3 und der Druckkopf 2 hintereinander in, insbesondere der Art einer offenen kinematischen, Reihe angeordnet sein.

Das Drucksystem 1 wird dazu verwendet, den Strang S von Baustoff B zum 3D-Druck des Bauwerksteils W zu bilden.

Bei nicht gezeigten Ausführungsformen kann der Deltaroboter 3 ersetzt sein entweder durch einen Duopod-Roboter mit zwei Schwenkantrieben oder durch einen Hexapod-Roboter oder durch eine serielle Kinematik-Einrichtung mit zwei Parallelachsen und zwei Schwenkantrieben

## Patentansprüche

1. Drucksystem (1) zur Bildung eines Strangs (S) von Baustoff (B) zum 3D-Druck eines Bauwerksteils (W), wobei das Drucksystem (1) aufweist:
- einen Druckkopf (2) und eine Feinpositionierungseinrichtung (33) und eine Grobbewegungseinrichtung (4),
- wobei der Druckkopf (2) zum Austrag von Baustoff (B) aus dem Drucksystem (1) heraus und zur Formung von Baustoff (B) zur Bildung des Strangs (S) von Baustoff (B) ausgebildet ist,
- wobei die Feinpositionierungseinrichtung (33) zur Feinpositionierung des Druckkopfes (2) in Bezug auf die Grobbewegungseinrichtung (4) ausgebildet ist,
- wobei die Grobbewegungseinrichtung (4) zur Grobbewegung der Feinpositionierungseinrichtung (33) ausgebildet ist,
- wobei der Druckkopf (2) eine Austragsöffnung (5) für den Austrag des geformten Strangs (S) in einer im Wesentlichen horizontalen Austragsrichtung (A) des Druckkopfs (2) aufweist,
- wobei das Drucksystem (1) einen Andruck-Betriebsmodus (BA) aufweist, wobei zumindest oder nur in dem Andruck-Betriebsmodus (BA) die Austragsöffnung (5) in Austragsrichtung (A) relativ zu einer Außenkontur (6) der Feinpositionierungseinrichtung (33) derart angeordnet ist, dass ein Stranganfang (AS) des durch die Austragsöffnung (5) hindurch ausgetragenen Strangs (S) direkt an einem bereits vorhandenen den Druckkopf (2) überragenden Bauwerksabschnitt (WA) anlegbar ist.

2. Drucksystem nach dem vorhergehenden Anspruch,
- wobei die Feinpositionierungseinrichtung (33) einen Deltaroboter (3) aufweist oder ein Deltaroboter (3) ist.

3. Drucksystem (1) nach dem vorhergehenden Anspruch,
- wobei in dem Andruck-Betriebsmodus (BA) die Austragsöffnung (5) in Austragsrichtung (A) seitlich des Deltaroboters (3) angeordnet ist; und/oder
- wobei in dem Andruck-Betriebsmodus (BA) die Austragsöffnung (5) - in Schwerkraftrichtung (G) betrachtet - relativ zu dem Deltaroboter (3) außermittig, insbesondere ohne Überlappung durch den Deltaroboter (3), angeordnet ist.

4. Drucksystem (1) nach einem der beiden vorhergehenden Ansprüche,
- wobei der Deltaroboter (3) wenigstens drei Antriebsachsen (D1, D2, D3) aufweist, die parallel zu einer Basisebene (BE) des Deltaroboters (3) verlaufen,
- wobei zumindest oder nur in dem Andruck-Betriebsmodus (BA) die Basisebene (BE) des Deltaroboters (3) gegenüber der Austragsrichtung (A) und/oder gegenüber einer Schwerkraftrichtung (G), insbesondere um 45°, geneigt ist.

5. Drucksystem (1) nach dem vorhergehenden Anspruch,
- wobei ein Neigungswinkel der Basisebene (BE) relativ zu der Austragsrichtung (A) und/oder der Schwerkraftrichtung (G) anpassbar ist.

6. Drucksystem (1) nach einem der vorhergehenden Ansprüche,
- wobei die, insbesondere als Deltaroboter (3) ausgebildete, Feinpositionierungseinrichtung (33) relativ zu der Grobbewegungseinrichtung (4) drehverstellbar ist.

7. Drucksystem (1) nach einem der vorhergehenden Ansprüche,
- wobei der Druckkopf (2) relativ zu der, insbesondere als Deltaroboter (3) ausgebildeten, Feinpositionierungseinrichtung (33) drehverstellbar ist.

8. Drucksystem (1) nach einem der vorhergehenden Ansprüche,
- wobei das Drucksystem (1) einen Normaldruck-Betriebsmodus (BN) aufweist, der von dem Andruck-Betriebsmodus (BA) verschieden ist,
- insbesondere wobei in dem Normaldruck-Betriebsmodus (BN) die Austragsöffnung (5) - in Schwerkraftrichtung (G) betrachtet - relativ zu dem Deltaroboter (3) im Wesentlichen mittig angeordnet ist und/oder eine Basisebene (BE) des Deltaroboters (3) im Wesentlichen horizontal ausgerichtet ist.

9. Drucksystem (1) nach einem der vorhergehenden Ansprüche,
- wobei die Grobbewegungseinrichtung (4) einen Seriellroboter (7) mit mehreren seriellen Roboterarmgliedern (8, 9) aufweist,
- wobei die Feinpositionierungseinrichtung (33), insbesondere in Form eines Deltaroboters (3), an einem endseitigen der Roboterarmglieder (9) angebracht ist,
- wobei das endseitige Roboterarmglied (9) in dem Andruck-Betriebsmodus (BA), insbesondere und in einem Normaldruck-Betriebsmodus (NB) des Drucksystems (1), parallel zu der Austragsrichtung (A) und/oder im Wesentlichen horizontal ausgerichtet, insbesondere längserstreckt, ist.

10. Drucksystem (1) nach dem vorhergehenden Anspruch,
- wobei die seriellen Roboterarmglieder (8, 9) parallel zu einer Vertikalebene (VE) der Grobbewegungseinrichtung (4) verstellbar sind,
- wobei von den Roboterarmgliedern (8, 9) nur das endseitige Roboterarmglied (9), insbesondere zusätzlich, parallel zu einer gegenüber der Vertikalebene (VE) winkelig orientierten weiteren, insbesondere horizontalen, Ebene verstellbar ist.

11. Drucksystem (1) nach einem der vorhergehenden Ansprüche,
- wobei das Drucksystem (1) ein Fahrgestell (10), insbesondere eine Autobaustoffpumpe (11) aufweisend das Fahrgestell (10), aufweist,
- wobei das Fahrgestell (10) den Druckkopf (2) und die, insbesondere als Deltaroboters (3) ausgebildete, Feinpositionierungseinrichtung (33) und die Grobbewegungseinrichtung (4) trägt.

12. Verwendung eines Drucksystems (1) nach einem der vorhergehenden Ansprüche zur Bildung eines Strangs (S) von Baustoff (B) zum 3D-Druck eines Bauwerksteils (W).
